# EUROPÄISCHE PATENTSCHRIFT

(11) **EP 1 284 164 B1**
(45) Veröffentlichungstag und Bekanntmachung des Hinweises auf die Patenterteilung: **15.03.2006**
(21) Anmeldenummer: 02017471.0
(22) Anmeldetag: 05.08.2002
(51) Int. Cl.: B05D 1/28, B05C 1/10, C23C 2/00

(54) **Verfahren und Vorrichtung zum schmelzflüssigen Beschichten**
Process and apparatus for coating with a melted product
Procédé et appareil pour revêtir avec un matériau fondu

(30) Priorität: 14.08.2001 DE 10139923
(43) Veröffentlichungstag der Anmeldung: 19.02.2003
(73) Patentinhaber: Inductotherm Coating Equipment S.A., 4040 Herstal (BE)
(72) Erfinder: Knupfer, Peter, Dipl.-Ing., 52064 Aachen (DE)
(74) Vertreter: Bauer, Dirk

(56) Entgegenhaltungen:
- WO-A-93/12890
- DE-A- 4 412 585
- GB-A- 2 098 510
- US-A- 2 870 737
- US-A- 5 270 079
- US-A- 5 891 509
- US-A- 5 900 273

## Beschreibung

Die Erfindung betrifft ein Verfahren zum Aufbringen einer metallischen oder anorganischen Beschichtung auf ein bahnförmiges Gut, wobei das Material der Beschichtung im schmelzflüssigen Zustand mittels mindestens einer rotierenden Walze aufgebracht wird, durch Abkühlen erstarrt und sich mit dem Substrat verbindet, wobei mindestens auf einem Abschnitt des Mantels der Walze ein Film des Materials der Beschichtung erzeugt wird und das Substrat in einem solchen Abstand relativ zu der Walze geführt wird, dass in einem Kontaktbereich das Material der Beschichtung kontinuierlich von der Walze auf die Oberfläche des Substrats fließt sowie eine Vorrichtung zum Aufbringen einer metallischen oder anorganischen Beschichtung auf ein bahnförmiges Gut, wobei das Material der Beschichtung in schmelzflüssigem Zustand mittels mindestens einer rotierbaren Walze aufbringbar ist, wonach es durch Abkühlen erstarrt und sich mit dem bahnförmigen Gut verbindet, wobei mindestens auf einem Abschnitt des Mantels ein Film des Materials der Beschichtung erzeugbar ist und das bahnförmige Gut in einem solchen Abstand zu der Walze führbar ist, dass in einem Kontaktbereich das Material der Beschichtung kontinuierlich von dem Mantel der Walze auf das bahnförmige Gut fließt.

Verfahren und Vorrichtungen zur Beschichtung eines Substrats mit schmelzflüssigem Material werden eingesetzt zur Oberflächenvergütung, zum Schutz gegen Umwelteinflüsse oder allgemein um Eigenschaften zweier Materialien - des Substrats und der Beschichtung - zu kombinieren. Die Beschichtung mit metallischen oder anorganischen Schmelzen stellt im Gegensatz zum Aufbringen von Lacken oder Kunststoffbeschichtungen völlig andere Anforderungen an die Verfahrenstechnik wie auch an die verwendeten Materialien. Anwendungsbeispiele sind das Verzinken oder Verzinnen von Stahlblechen, aber auch das Beschichten von Fensterglas mit Solarsilizium.

Allgemein bekannt sind Verfahren und Vorrichtungen zum schmelzflüssigen Beschichten, bei denen bandförmige Metallbleche kontinuierlich durch ein stehendes Bad einer metallischen Schmelze geführt oder Formteile aus Stahlblechen, zum Beispiel Karosserieteile einzeln in ein solches Bad getaucht werden. Die beim Herausführen eines Bandes oder beim Herausnehmen eines Formteiles aus dem Bad anhaftende Schmelze bildet nach Abkühlung und Erstarrung die Beschichtung.

Derartige Tauchverfahren zeichnen sich durch eine im Verhältnis zur Dicke der gewünschten Beschichtung sehr hohe Einsatzmenge des zur Beschichtung verwendeten Materials aus, da die eingetauchten Bauteile oder Bänder mindestens einmal vollständig unter die Oberfläche der Schmelze gelangen müssen. Aus den großen Einsatzmengen resultierten große Abmessungen der Tauchbäder, hohe Energie- und Isolationsaufwände und - gerade bei der Verwendung hochwertiger Materialien zur Beschichtung - eine hohe Kapitalbindung. Zudem bilden sich in Tauchbädern mit metallischen Schmelzen unerwünschte Ablagerungen, die die Qualität der Beschichtung negativ beeinflussen können. Darüber hinaus werden bei der Beschichtung von Blechen mit Tauchverfahren grundsätzlich immer beide Seiten beschichtet. Eine Beschichtung einer einzelnen Seite oder auch unterschiedliche Beschichtungen auf beiden Seiten sind nicht möglich.

Dokument DE-A1-4412585 offenbart eine Vorrichtung zum Aufbringen einer Beschichtung (Schmiermittel) auf ein bahnförmiges Gut in schmelzflüssigem Zustand. Die Vorrichtung weist eine rotierbare Walze mit einem inneren Hohlraum mit Durchbrüchen auf, durch die das schmelzflüssige Beschichtungsmittel beaufschlagbar ist.

Nach dem in der deutschen Patentschrift DE 44 28 741 beschriebenen Verfahren wird eine schmelzflüssige Beschichtung auf ein Substrat aufgegossen. Mittels einer Vorrichtung wird lokal begrenzt über der Aufgießstelle ein Fluss des Materials der Beschichtung erzeugt, der die Bildung unerwünschter Ablagerungen verhindert. Beim Abziehen des Substrates aus der Vorrichtung heraus haftet eine dünne Schicht des aufgebrachten Materials an dem Substrat und bildet nach Erstarrung eine Beschichtung. Dieses Verfahren ermöglicht gegenüber Tauchverfahren bereits eine deutliche Reduzierung des Einsatzmaterials. Auch die Beschichtung einer einzelnen Seite eines bandförmigen Guts oder unterschiedliche Beschichtungen beider Seiten sind so möglich.

Gattungsgemäße Verfahren und Vorrichtungen nach den Oberbegriffen der unabhängigen Ansprüche ermöglichen auf einfache Weise durch Zustell- und Rückzugsbewegungen des bahnförmigen Guts oder einer Walze darüber hinaus eine kurzfristige Unterbrechung des Beschichtungsvorgangs oder den kurzfristigen Wechsel des Beschichtungsmaterials. Ein gattungsgemäßes Verfahren und eine Vorrichtung zur Aufbringung einer Beschichtung aus einer Metallschmelze beschreibt die DE 29 21 124 Al. Die Vorrichtung weist zwei Beschichtungsstationen auf, deren Beschichtungswalzen horizontal auf verschiedenen Seiten einer Durchlaufstrecke für ein Band angeordnet sind. Zur wahlweisen Beschichtung des Bandes auf einer, beiden oder keiner Seite sind die Beschichtungsstationen und/oder die Umlenkwalzen quer zur Bandoberfläche verschiebbar. Gemäß den Ausführungsbeispielen dieser Schrift wird das Material der Beschichtung mittels jeweils einer Sekundärwalze auf die Beschichtungswalzen übertragen.

Aufgabe der Erfindung ist es, ein weiteres Verfahren und eine Vorrichtung zum schmelzflüssigen Beschichten vorzuschlagen, mittels derer die Baugröße der gattungsgemäßen Vorrichtung deutlich reduziert werden kann.

Ausgehend von dem gattungsgemäßen Verfahren wird diese Aufgabe nach der Erfindung dadurch gelöst, dass das flüssige Material der Beschichtung aus einem inneren Hohlraum einer Walze durch Durchbrüche auf den Mantel der Walze gefördert wird. Ausgehend von der gattungsgemäßen Vorrichtung weist eine Walze einer erfindungsgemäßen Vorrichtung einen inneren Hohlraum auf, der mit unter Druck stehendem flüssigen Material der Beschichtung beaufschlagbar ist und ist mit Durchbrüchen für einen Austritt des flüssigen Materials aus dem Hohlraum auf den Mantel versehen. Die Erfindung führt zu konstruktiv überraschend einfachen Lösungen und kompakten Bauformen. Auch unterschiedliche Beschichtungen beider Seiten sind möglich.

Mittels der aus dem inneren Hohlraum der Walze an die Oberfläche führenden Durchbrüche, durch die das flüssige Material auf den Mantel austreten kann, können zum einen Energieverluste durch abstrahlende Wärme wirksam reduziert werden. Zum andern wird die Wärme des Materials der Beschichtung zur Aufheizung der Walze ausgenutzt.

Besonders einfach können solche Durchbrüche gestaltet werden, wenn die Walze als Stahlblechzylinder ausgeführt ist. Als nachteilig erweist sich hier der große innere Durchmesser der Walze, der nahezu dem äußeren Durchmesser entspricht, da ein gleichmäßiges Austreten des flüssigen Materials der Beschichtung über dem gesamten Umfang des Mantels eine vollständige Füllung des Hohlraums erfordert.

Die im System verbleibende Einsatzmenge des Materials der Beschichtung kann vorteilhaft - wenn auch mit erhöhtem Fertigungsaufwand - reduziert werden, wenn die Durchbrüche auf dem Mantel der Walze einzeln über im Wesentlichen radial verlaufende Kanäle mit einer axial im Innern der Walze verlaufenden Druckleitung verbunden sind. Durch eine Reduzierung der Durchmesser dieser Druckleitung und der Kanäle wird das Leervolumen der Walze und damit die Einsatzmenge des Materials signifikant reduziert.

Die Erfindung führt dann zu einem besonders einfach handhabbaren Verfahren, wenn die Walze ortsfest montiert ist und das bahnförmige Gut in seiner Längsrichtung relativ zu der ortsfesten Walze an dieser vorbei bewegt wird. Wird das bahnförmige Gut darüber hinaus im Kontaktbereich im Wesentlichen vertikal aufwärts bewegt, so unterstützt die Erdbeschleunigung die Ausbildung eines Films des Materials der Beschichtung auf der Oberseite der Walze.

In einer besonders vorteilhaften Ausführungsform einer erfindungsgemäßen Vorrichtung ist eine Walze in eine Richtung bewegbar, die eine Komponente senkrecht zu der Oberfläche des bahnförmigen Guts besitzt, Durch die Einstellung des Abstandes zwischen Walze und Substrat können unterschiedliche Fließeigenschaften des Materials der Beschichtung berücksichtigt werden. Darüber hinaus kann die Beschichtung durch Entfernen der Walze vom Substrat sehr einfach unterbrochen und an einer späteren Stelle durch erneutes Zustellen wieder aufgenommen werden. Wird die Walze in ihrer Achsrichtung beweglich gelagert, so kann die Aufbringstelle der Beschichtung auf das Substrat ohne nennenswerten Aufwand variiert werden. Bei einem Band lassen sich somit Beschichtungen mit beispielsweise der halben Breite des Bandes herstellen.

Die Erfindung wird besonders vorteilhaft eingesetzt bei der Beschichtung metallischer Bänder, bei der Beschichtung mit Metallen, oder wenn der Schmelzpunkt der Beschichtung kleiner ist als der Schmelzpunkt des Substrats.

In einer Ausführungsform kann eine Walze der erfindungsgemäßen Vorrichtung beheizbar gestaltet werden um einem vorzeitigen Erstarren des Materials der Beschichtung vorzubeugen. Der Mantel der Walze kann über einen Teil seines Umfangs vor dem Eintreten in den Kontaktbereich von außen aktiv erhitzt werden. Die oben beschriebene Ausformung von radialen Kanälen in der Walze ermöglicht auch hier eine Reduzierung der äußeren Abmessungen der gattungsgemäßen Vorrichtung durch die Anordnung zusätzlicher Heizelemente innerhalb der Walze. Auch das Substrat kann vor dem Eintreten in den Kontaktbereich von außen aktiv erhitzt und erforderlichenfalls mit Schutzgas beaufschlagt werden.

Der Materialstrom vom Mantel der Walze auf die Oberfläche des Substrats ist dann besonders gut einzustellen, wenn im Kontaktbereich die Bewegungsrichtungen der zu beschichtenden Oberfläche und des Mantels der Walze einander entgegengesetzt sind.

Weiterhin ist vorgesehen, in Schwerkraftrichtung unterhalb der Walze eine Auffangeinrichtung anzuordnen, der das auf der Walze verbliebene Material der Beschichtung auffängt und über eine Aufbereitung die Rückführung in einen Kreislauf ermöglicht. Durch die Kombination einer Walze mit einer Auffangeinrichtung und die Kapselung innerhalb eines gemeinsamen Gehäuses können Verunreinigungen des eingesetzten Materials der Beschichtung wie auch Energieverluste durch abstrahlende Wärme deutlich reduziert werden. Bei der Beschichtung eines bahnförmigen Gutes kann die Führung des bahnförmigen Guts durch zwei schlitzförmige Öffnungen leicht in ein solches Gehäuse integriert werden, wodurch störende Einflüsse wiederum leichter kontrollierbar werden.

Vorteilhaft ist es, wenn die an die Oberfläche der Walze führenden Durchbrüche in Nuten im Mantel angeordnet sind, die wendelförmig mit konstanter Steigung oder senkrecht zur Längsachse der Walze umlaufend und äquidistant verlaufen. So wird eine gleichmäßige Verteilung des Materials der Beschichtung auf der Oberfläche der Walze erreicht.

Nachfolgend wird die Erfindung anhand eines Ausführungsbeispiels, das in einer schematischen Skizze und zwei Detailansichten dargestellt ist, erläutert. Es zeigt
- Fig. 1: einen axialen Schnitt einer erfindungsgemäßen Vorrichtung mit zwei gegenläufigen Walzen zur beidseitigen Beschichtung eines bandförmigen Substrats,
- Fig. 2: eine Walze mit umlaufenden Nuten, einer zugeordneten Versorgungseinrichtung und einem Auffangbehälter in einer Ansicht auf die Längsachse der Walze und
- Fig. 3: eine perspektivische Ansicht einer Walze mit dem zugeordneten Auffangbehälter.

Eine Vorrichtung 1 nach Figur 1 zur beidseitigen Beschichtung eines bahnförmigen Substrats 2 in Form eines Stahlbandes mit einem metallischen Material, zum Beispiel einer Zinklegierung, umfasst zwei einander gegenüberliegend angeordnete Vorrichtungen 3a und 3b zur jeweils einseitigen Beschichtung, zwischen denen das Substrat 2 kontinuierlich in einer Richtung 4 vertikal nach oben geführt wird. Vor dem Eintritt in die Vorrichtung 1 durchläuft das Substrat 2 eine induktive Heizung 5.

Die Vorrichtungen 3a und 3b umfassen jeweils eine Walze 6, eine darunter angeordnete Auffangeinrichtung 7 und ein beide umfassendes Gehäuse 8. Im Auffangbehälter 7 taucht die Walze 6 in ein durch das flüssige Material der Beschichtung gebildetes Bad 9.

Zusätzlich fördert eine in axialer Richtung der Walze 6 seitlich an der Auffangeinrichtung 7 angeordnete Pumpe 10 nach Figur 2 das Material der Beschichtung aus dem Bad 9 in einen (nicht dargestellten) inneren Hohlraum der Walze 6. Von hier dringt das Material der Beschichtung durch in umlaufenden Nuten 11a oder 11b angeordnete Durchbrüche 12 auf die Oberfläche 13 der Walze 6. Die Nuten 11a und 11b stellen alternative Ausführungsformen dar, die zweckmäßiger Weise jeweils die Walzenoberfläche insgesamt betreffen.

Durch die Rotation 14 der Walze 6 entgegen der Bewegungsrichtung 4 des Substrats 2 bildet sich oberhalb der Achsebene 15 der Walzen 6 ein Kontaktbereich 16, in dem das Material der Beschichtung von der Oberfläche 13 der Walze 6 auf das Substrat 2 übertritt.

Durch eine Verstellung der Walze 6 nach Figur 3 in der Achsebene 15 sowohl in axialer Richtung 17 als auch in radialer Richtung 18 können die Vorrichtungen 3a und 3b leicht an unterschiedliche Eigenschaften des Substrats 2, der metallischen Flüssigkeit und an die gewünschte Dicke der Beschichtung angepasst werden. Durch Vergrößern des Abstandes zwischen Substrat 2 und Walze 6 in radialer Richtung 18 können außerdem Unterbrechungen der Beschichtung ausgeführt werden.

## Patentansprüche

1. Verfahren zum Aufbringen einer metallischen oder anorganischen Beschichtung auf ein bahnförmiges Gut, wobei das Material der Beschichtung im schmelzflüssigen Zustand mittels mindestens einer rotierenden Walze aufgebracht wird, durch Abkühlen erstarrt und sich mit dem Substrat verbindet, wobei mindestens auf einem Abschnitt des Mantels der Walze ein Film des Materials der Beschichtung erzeugt wird und das Substrat in einem solchen Abstand relativ zu der Walze geführt wird, dass in einem Kontaktbereich das Material der Beschichtung kontinuierlich von der Walze auf die Oberfläche des Substrats fließt, ***dadurch gekennzeichnet, dass*** das flüssige Material der Beschichtung aus einem inneren Hohlraum der Walze durch Durchbrüche auf den Mantel der Walze gefördert wird.

2. Verfahren nach dem vorgenannten Anspruch, ***dadurch gekennzeichnet, dass*** das bahnförmige Gut in seine Längsrichtung relativ zu der ortsfesten Walze und im Kontaktbereich im Wesentlichen vertikal aufwärts bewegt wird.

3. Verfahren nach mindestens einem der vorgenannten Ansprüche, ***dadurch gekennzeichnet, dass*** das bahnförmige Gut ein metallisches Band und das Material der Beschichtung ein Metall ist, wobei der Schmelzpunkt der Beschichtung kleiner als der Schmelzpunkt des bahnförmigen Guts ist.

4. Verfahren nach mindestens einem der vorgenannten Ansprüche, ***dadurch gekennzeichnet, dass*** im Kontaktbereich die Bewegungsrichtungen der zu beschichtenden Oberfläche und des Mantels der Walze einander entgegengesetzt sind.

5. Vorrichtung (1) zum Aufbringen einer metallischen oder anorganischen Beschichtung auf ein bahnförmiges Gut (2), wobei das Material der Beschichtung in schmelzflüssigem Zustand mittels mindestens einer rotierbaren Walze (6) aufbringbar ist, wonach es durch Abkühlen erstarrt und sich mit dem bahnförmigen Gut (2) verbindet, wobei mindestens auf einem Abschnitt des Mantels (13) ein Film des Materials der Beschichtung erzeugbar ist und das bahnförmige Gut (2) in einem solchen Abstand zu der Walze (6) führbar ist, dass in einem Kontaktbereich (16) das Material der Beschichtung kontinuierlich von dem Mantel (13) der Walze (6) auf das bahnförmige Gut (2) fließt, ***dadurch gekennzeichnet, dass*** eine Walze (6) einen inneren Hohlraum aufweist, der mit unter Druck stehendem flüssigen Material der Beschichtung beaufschlagbar ist, und dass die Walze (6) mit Durchbrüchen (12) für einen Austritt des flüssigen Materials aus dem Hohlraum auf den Mantel (13) versehen ist.

6. Vorrichtung nach dem vorgenannten Anspruch, ***dadurch gekennzeichnet, dass*** auf gegenüberliegenden Seiten des bahnförmiges Guts (2) jeweils mindestens eine Walze (6) angeordnet ist.

7. Vorrichtung nach mindestens einem der vorgenannten Vorrichtungsansprüche, ***dadurch gekennzeichnet, dass*** auf einer zu beschichtenden Oberfläche Walzen (6) in Richtung der Relativbewegung von Walze (6) und bahnförmigem Gut (2) hintereinander angeordnet sind, mit denen verschiedene Materialien zur Beschichtung aufbringbar sind.

8. Vorrichtung nach mindestens einem der vorgenannten Vorrichtungsansprüche, ***dadurch gekennzeichnet, dass*** eine Walze (6) zumindest über einen Teil ihres Umfangs beheizbar ist.

9. Vorrichtung nach einem der vorgenannten Vorrichtungsansprüche, ***dadurch gekennzeichnet, dass*** Durchbrüche (12) innerhalb von wendelförmig mit konstanter Steigung verlaufenden Nuten (11a) im Mantel (13) einer Walze (6) angeordnet sind.

10. Vorrichtung nach einem der vorgenannten Vorrichtungsansprüche, ***dadurch gekennzeichnet, dass*** Durchbrüche (12) innerhalb von senkrecht zur Längsachse einer Walze (6) verlaufenden und äquidistant zueinander angeordneten Nuten (11b) im Mantel (13) einer Walze (6) angeordnet sind.

## Claims

1. A method for applying a metallic or inorganic coating to a strip-like material, with the material of the coating being applied in the molten state by means of at least one rotating roller, being solidified by cooling, and being joined with the substrate, with a film of the material of the coating being produced at least on one section of the jacket of the roller and the substrate being guided relative to the roller at such a distance that in a contact region the material of the coating flows continuously from the roller to the surface of the substrate, **characterized in that** the liquid material of the coating is conveyed from an inner cavity of the roller through passages onto the jacket of the roller.

2. A method according to the preceding claim, **characterized in that** the strip-like material is moved in its longitudinal direction relative to the stationary roller and in the contact region in a substantially vertically upward direction.

3. A method according to at least one of the preceding claims, **characterized in that** the strip-like material is a metallic strip and the material of the coating is a metal, with the melting point of the coating being lower than the melting point of the strip-like material.

4. A method according to at least one of the preceding claims, **characterized in that** in the contact region the directions of movement of the surface to be coated and the jacket of the roller are mutually opposite.

5. An apparatus (1) for applying a metallic or inorganic coating to a strip-like material (2), with the material of the coating being applied in the molten state by means of at least one rotating roller (6), whereupon it solidifies by cooling and joins with the strip-like material (2), with a film of the material of the coating being producible at least on one section of the jacket (13) and with the strip-like material (2) being guidable at such a distance from the roller (6) that in a contact region (16) the material of the coating flows continuously from the jacket (13) of the roller (6) to the strip-like material (2), **characterized in that** a roller (6) comprises an inner cavity which can be supplied with pressurized liquid material of the coating, and that the roller (6) is provided with passages (12) for an outlet of the liquid material from the cavity to the jacket (13).

6. An apparatus according to the preceding claim, **characterized in that** at least one roller (6) each is arranged on opposite sides of the strip-like material (2).

7. An apparatus according to at least one of the preceding apparatus claims, **characterized in that** rollers (6) are arranged behind one another in the direction of the relative movement of roller (6) and strip-like material (2) on a surface to be coated, with which different materials for coating can be applied.

8. An apparatus according to at least one of the preceding apparatus claims, **characterized in that** a roller (6) is heatable at least over a part of its circumference.

9. An apparatus according to one of the preceding apparatus claims, **characterized in that** passages (12) are arranged within grooves (11a) in the jacket (13) of a roller (6), which grooves extend in a helical manner with constant ascent.

10. An apparatus according to one of the preceding apparatus claims, **characterized in that** passages (12) are arranged within grooves (11b) in the jacket (13) of a roller (6), which grooves extend perpendicularly to the longitudinal axis of a roller (6) and are arranged in an equidistant manner relative to each other.

## Revendications

1. Procédé permettant de déposer un revêtement métallique ou inorganique sur un produit en bande, le matériau en fusion du revêtement étant déposé à l'état liquide au moyen d'au moins un rouleau rotatif, se solidifiant par refroidissement et se réunissant avec le substrat, une pellicule de matériau du revêtement étant réalisée sur au moins une portion de la surface extérieure du rouleau et le substrat étant guidé à une distance du rouleau telle que le matériau du revêtement coule continuellement du rouleau sur la surface du substrat dans une zone de contact, ***caractérisé en ce que*** le matériau liquide du revêtement est amené depuis une cavité à l'intérieur du rouleau à la surface extérieure du rouleau par des percements.

2. Procédé selon la revendication précédente, ***caractérisé en ce que*** le produit en bande est déplacé dans le sens de sa longueur par rapport au rouleau fixe et sensiblement verticalement vers le haut dans la zone de contact.

3. Procédé selon une au moins des revendications précédentes, ***caractérisé en ce que*** le produit en bande est une bande métallique et le revêtement, un métal, le point de fusion du revêtement étant inférieur au point de fusion du produit en bande.

4. Procédé selon une au moins des revendications précédentes, ***caractérisé en ce que**,* dans la zone de contact, le sens de déplacement de la surface qu'il y a lieu de revêtir et celui de la surface extérieure du rouleau sont opposés.

5. Dispositif (1) permettant de déposer un revêtement métallique ou inorganique sur un produit en bande (2), le matériau en fusion du revêtement étant déposé à l'état liquide au moyen d'au moins un rouleau rotatif (6) avant de se solidifier par refroidissement et de se réunir avec le produit en bande (2), une pellicule de matériau du revêtement étant susceptible d'être réalisée sur au moins une portion de la surface extérieure (13) et le produit en bande (2) étant apte à être guidé à une distance du rouleau (6) telle que le matériau du revêtement coule continuellement de la surface (13) du rouleau (6) sur le produit en bande (2) dans une zone de contact (16), ***caractérisé en ce qu'**un* rouleau (6) comporte à l'intérieur une cavité apte à recevoir du matériau de revêtement liquide sous pression et que le rouleau (6) est muni de percements (12) permettant au matériau liquide de passer de la cavité sur la surface extérieure (13).

6. Dispositif selon la revendication précédente, ***caractérisé en ce qu'**au* moins un rouleau (6) est disposé sur chacun des côtés opposés du produit en bande (2).

7. Dispositif selon au moins une des revendications de dispositif précédentes, ***caractérisé en ce que*** sur une surface qu'il y a lieu de revêtir sont disposés l'un derrière l'autre dans le sens du déplacement relatif entre le rouleau (6) et le produit en bande (2) des rouleaux (6) permettant de déposer différents matériaux destinés à former le revêtement.

8. Dispositif selon au moins une des revendications de dispositif précédentes, ***caractérisé en ce qu*'**un rouleau (6) est apte à être chauffé sur au moins une partie de son pourtour.

9. Dispositif selon au moins une des revendications de dispositif précédentes, ***caractérisé en ce que*** des percements (12) sont disposés dans des rainures (11a) en spirale à pas constant pratiquées dans la surface extérieure (13) d'un rouleau (6).

10. Dispositif selon au moins une des revendications de dispositif précédentes, ***caractérisé en ce que*** des percements (12) sont disposés dans des rainures (11b) équidistantes perpendiculaires à l'axe longitudinal d'un rouleau (6) pratiquées dans la surface extérieure (13) d'un rouleau (6).
